# EUROPÄISCHE PATENTANMELDUNG

(11) **EP 0 358 010 A2**
(43) Veröffentlichungstag der Anmeldung: **14.03.1990**
(21) Anmeldenummer: 89115144.1
(22) Anmeldetag: 17.08.1989
(51) Int. Cl.: D03C 7/02

(54) **Drehervorrichtung für Webmaschinen**

(30) Priorität: 05.09.1988 DE 3830107
(71) Anmelder: C.C. Egelhaaf GmbH & Co. Maschinenfabrik KG, D-72770 Reutlingen (DE)
(72) Erfinder: Gaisser, Rudi, D-7410 Reutlingen 11-Betzingen (DE)
(74) Vertreter: Möbus, Rudolf, Dipl.-Ing.

(57) **Zusammenfassung**

Bei der Drehervorrichtung für Webmaschinen ist die abwechselnd von den beiden bewegten Litzentragschienen (10, 11) durch magnetische Koppelung gesteuerte Halblitze (16) für den Dreherfaden auf den die Steherfäden führenden beiden Hebelitzen (12, 13) mittels eines Koppelungsteiles (17), das als Magnetträger oder als Magnetanker ausgebildet sein kann, ummittelbar und längsverschiebbar gelagert und wird von mit den Litzentragschienen (10, 11) oder den Hebelitzen (12, 13) mitbewegten Gegenkoppelungsteilen (19, 20) beeinflußt.

## Beschreibung

Die Erfindung betrifft eine Drehervorrichtung für Webmaschinen, mit zwei auf gegenläufigen Litzentragschienen angeordneten Hebelitzen für Steherfäden und einer abwechselnd von den beiden Litzentragschienen durch magnetische Koppelung gesteuerten Halblitze für den Dreherfaden.

Es ist bereits bekannt, die Mitnahme der Halblitze durch die Hebelitzen mittels ausreichend starker Permanentmagnete zu bewirken. Hierzu wurde ein Halbschaft für die Halblitze mit einem mit Magneten versehenen Gleitstück versehen, das auf gesonderten Stäben geführt war, die mit den Litzentragschienen verbunden waren. Diese Koppelungsvorrichtung ist relativ aufwendig in ihrer Konstruktion und auch platzraubend, so daß sie sich nicht auf dem Markt eingeführt hat.

Der Erfindung liegt die Aufgabe zugrunde, eine Drehervorrichtung der eingangs genannten Art, bei welcher die Halblitze durch magnetische Koppelung gesteuert wird, einfacher und raumsparender auszubilden, ohne daß dadurch ihre Betriebssicherheit beeinträchtigt wird.

Die gestellte Aufgabe wird mit der Drehervorrichtung der eingangs genannten Art erfindungsgemäß dadurch gelöst, daß die Halblitze über ein magnetisches oder magnetisierbares Koppelungsteil auf beiden Hebelitzen längsverschiebbar gelagert ist, das abwechselnd mit zwei magnetisierbaren oder magnetischen Gegenkoppelungsteilen zusammenwirkt, von denen das eine mit der einen und das andere mit der anderen der beiden gegenläufigen Litzentragschienen mitbewegbar ist.

Bei der erfindungsgemäß ausgebildeten Drehervorrichtung entfallen besondere Führungsteile. Die Halblitze ist unmittelbar auf den Hebelitzen geführt. Das die Führung der Halblitze bewirkende Koppelungsteil kann vorteilhafterweise ein die beiden Hebelitzen jeweils beidseitig umfassender offener und nach dem Aufbringen auf die Hebelitzen schließbarer Gleitkörper sein, wozu er beispielsweise aus zwei Teilen bestehen kann, die nach dem Aufbringen auf die beiden Hebelitzen fest miteinander verbindbar sind, beispielsweise durch Vernieten oder durch Zusammenklipsen.

Die Gegenkoppelungsteile können mit den Hebelitzen oder aber mit gesonderten Haltern verbunden sein, die an den Litzentragschienen befestigbar, vorzugsweise lösbar aufklipsbar sind. Eine erfindungsgemäß ausgebildete Drehervorrichtung läßt sich preiswert aus wenigen, vorzugsweise auch noch auswechselbaren Teilen bilden und massearm und mit sehr geringem Raumbedarf in den Webschäften anordnen.

Weitere Merkmale des Erfindungsgegenstandes ergeben sich aus der nachfolgenden Beschreibung in Verbindung mit der Zeichnung, die Ausführungsbeispiele der Drehervorrichtung zeigt.

Im einzelnen zeigen:
Fig. 1 eine Teilansicht von zwei auf verschiedenen Litzentragschienen angeordneten Hebelitzen und die Halblitze einer ersten Ausführungsform der Drehervorrichtung;
Fig. 2 eine Teilansicht des Koppelungsteiles und der Gegenkoppelungsteile der Drehervorrichtung in Richtung des Pfeiles II in Fig. 1;
Fig. 3 eine der Fig. 1 entsprechende Ansicht bei gegeneinander versetzten Litzentragschienen und damit gegeneinander versetzten Hebelitzen;
Fig. 4 eine der Fig. 3 entsprechende Darstellung einer zweiten Ausführungsform der Drehervorrichtung;
Fig. 5 eine den Fig. 3 und 4 entsprechende Darstellung einer dritten Ausführungsform der Drehervorrichtung;
Fig. 6 eine Teilansicht des Koppelungsbereichs der Halblitze in Richtung des Pfeiles VI in Fig. 5.

In der Zeichnung sind von den Hebewebschäften nur zwei obere Litzentragschienen 10 und 11 jeweils im Schnitt dargestellt, auf denen die nur über einen Teil ihrer Länge dargestellten Hebelitzen 12 und 13 mit ihren oberen Endösen 14 und 15 verankert sind. Die Halblitze 16, die eine an sich bekannte U-Form hat, ist an den Enden ihrer beiden U-Schenkel mittels eines brückenartigen Koppelungsteiles 17 auf beiden Hebelitzen 12 und 13 unmittelbar und längsverschiebbar gelagert. Das Koppelungsteil 17 umfaßt die Hebelitzen 12 und 13 auf beiden Seiten und kann beispielsweise aus zwei Teilen bestehen, die nach dem Ansetzen des Koppelungsteiles 17 an den beiden Hebelitzen 12 und 13 mittels angedeuteter Niete 18 fest miteinander und mit den beiden Schenkeln der Halblitze 16 verbunden werden.

Bei dem Ausführungsbeispiel nach den Fig. 1 bis 3 ist das ganze Koppelungsteil aus einem Stahl hergestellt, der sich als Magnetankerwerkstoff eignet. Das Koppelungsteil 17 kann aber auch aus Kunststoffmaterial gefertigt sein, in welches die Magnetanker eingeformt sind.

Das als Magnetanker ausgebildete Koppelungsteil 17 wirkt mit zwei Gegenkoppelungsteilen 19 und 20 zusammen, die aus Kunststoff bestehen und in welche jeweils ein Permanentmagnetkörper 21 eingeformt ist. Das eine Gegenkoppelungsteil 19 ist über einen Federklips 22 neben der Endöse 14 der Hebelitze 12 auf der Litzentragschiene 10 verankert, während das andere Gegenkoppelungsteil 20 über einen Federklips 23 neben der Endöse 15 der Hebelitze 13 auf der Litzentragschiene 11 lösbar und auswechselbar befestigt ist.

Bei den gegenläufigen Auf- und Abbewegungen der beiden Litzentragschienen 10 und 11 werden die Hebelitzen 12 und 13 sowie die Gegenkoppelungsteile 19 und 20 mitbewegt. Bei einer Abwärtsbewegung der Litzentragschiene 11 in die aus Fig. 3 ersichtliche Stellung wird auch die Halblitze 16 durch das auf der Litzentragschiene 11 verankerte und gegen das brückenartige Koppelungsteil 17 anliegende Gegenkoppelungsteil 20 mit nach unten bewegt. Bei der anschließenden Aufwärtsbewegung der Litzentragschiene 11 wird die Halblitze 16 durch die magnetische Koppelung zwischen den Teilen 17 und 20 auch wieder nach oben mitgenommen, bis das gleichzeitig nach unten bewegte Gegenkoppelungsteil 19 auf das Koppelungsteil 17 trifft, es dadurch zwangsläufig vom Gegenkoppelungsteil 20 trennt und das Koppelungsteil 17 mit der Halblitze 16 wieder mit nach unten nimmt. Bei jeder dieser Bewegungen gleitet das Koppelungsteil 17 auf einer der beiden Hebelitzen 12 oder 13. Durch eine besondere Formgebung der Hebelitzen wird dabei die in nicht dargestellter Weise einen Dreherfaden führende Halblitze 16 in gewünschter Weise so gesteuert, daß unterschiedliche Relativstellungen des Dreherfadens gegenüber den in den Hebelitzen 12 und 13 geführten Steherfäden erfolgen.

Fig. 4 zeigt eine abgewandelte Ausführungsform der Drehervorrichtung, die sich gegenüber der Ausführungsform nach den Fig. 1 bis 3 dadurch unterscheidet, daß die Gegenkoppelungsteile 19′ und 20′ im Bereich der oberen Endöse 14′ und 15′ jeweils fest mit einer der Hebelitzen 12′ oder 13′ verbunden sind. Auch hier sind die beiden Gegenkoppelungsteile 19′ und 20′ wieder mit eingesetzten Permanentmagneten 21 versehen, die mit dem als Magnetanker ausgebildeten brückenartigen Koppelungsteil 17 der Halblitze 16 in der vorstehend beschriebenen Weise zusammenwirken.

Die Fig. 5 und 6 zeigen ein Ausführungsbeispiel, das sich gegenüber dem Ausführungsbeispiel nach den Fig. 1 bis 3 nur darin unterscheidet, daß die Halblitze 16′ mit dem als Magnetanker wirkenden Koppelungsteil 17′ als einstückiges Stanzteil ausgebildet ist. Es ist also kein gesondertes Koppelungsteil vorgesehen, sondern das zur Führung der Halblitze 16′ auf den Hebelitzen 12 und 13 und als Magnetanker für die in den Gegenkoppelungsteilen 19 und 20 angeordneten Permanentmagnete 21 wirkende Koppelungsteil 17′ ist durch einen entsprechenden Zuschnitt und eine Abwinkelung von Teilen der Enden der beiden U-Schenkel der Halblitze 16′ geformt, wie das Profilbild der Fig. 6 erkennen läßt.

Es versteht sich, daß das Koppelungsteil 17, 17′ und die Gegenkoppelungsteile 19, 20; 19′, 20′ auch noch eine andere und von den gegebenen Darstellungen abweichende Form haben können. Auch können der oder die Permanentmagnete im Koppelungsteil 17 angeordnet sein und können die Gegenkoppelungsteile 19, 20; 19′, 20′ Magnetanker bilden.

## Patentansprüche

1. Drehervorrichtung für Webmaschinen, mit zwei auf gegenläufigen Litzentragschienen angeordneten Hebelitzen für Steherfäden und einer abwechselnd von den beiden Litzentragschienen durch magnetische Koppelung gesteuerten Halblitze für den Dreherfaden, dadurch gekennzeichnet, daß die Halblitze (16, 16′) über ein magnetisches oder magnetisierbares Koppelungsteil (17, 17′) auf beiden Hebelitzen (12, 13; 12′, 13′) längsverschiebbar gelagert ist, das abwechselnd mit zwei magnetisierbaren oder magnetischen Gegenkoppelungsteilen (19, 20; 19′, 20′) zusammenwirkt, von denen das eine mit der einen und das andere mit der anderen der beiden gegenläufigen Litzentragschienen (10, 11) mitbewegbar ist.

2. Drehervorrichtung nach Anspruch 1, dadurch gekennzeichnet, daß die mit einem Permanentmagneten (21) oder einem Magnetanker versehenen Gegenkoppelungsteile (19′, 20′) jeweils mit einer der Hebelitzen (12′, 13′) verbunden sind.

3. Drehervorrichtung nach Anspruch 1, dadurch gekennzeichnet, daß die mit einem Permanentmagneten (21) oder einem Magnetanker versehenen Gegenkoppelungsteile (19, 20) an gesonderten, auf die Litzentragschienen (10, 11) aufklipsbaren Haltern (22, 23) ausgebildet sind.

4. Drehervorrichtung nach einem der Ansprüche 1 bis 3, dadurch gekennzeichnet, daß das Koppelungsteil (17) und/oder die Gegenkoppelungsteile (19, 20; 19′, 20′) mindestens teilweise als Kunstsoffkörper ausgebildet sind, in welchen der Magnet (21) oder Magnetanker eingebettet ist.

5. Drehervorrichtung nach einem der Ansprüche 1 bis 4, dadurch gekennzeichnet, daß das mit der Halblitze (16) verbundene Koppelungsteil (17) ein die beiden Hebelitzen (12, 13; 12′, 13′) jeweils beidseitig umfassender offener und nach dem Aufbringen auf die Hebelitzen schließbarer Gleitkörper ist.

6. Drehervorrichtung nach Anspruch 5, dadurch gekennzeichnet, daß das mit der Halblitze (16) verbundene Koppelungsteil (17) auf die beiden seine Gleitführung bewirkenden Hebelitzen (12, 13; 12′, 13′) aufklipsbar ist.

7. Drehervorrichtung nach Anspruch 5, dadurch gekennzeichnet, daß das mit der Halblitze (16) verbundene Koppelungsteil (17) aus zwei Teilen besteht, die nach dem Aufbringen auf die beiden Hebelitzen (12, 13) fest miteinander verbindbar sind (Niete 18).

8. Drehervorrichtung nach einem der Ansprüche 1 bis 4, dadurch gekennzeichnet, daß die Halblitze (16′) mit dem als Magnetanker wirkenden Koppelungsteil (17′) als einstückiges Stanzteil ausgebildet ist.
